# FASCICULE DE BREVET EUROPEEN

(11) **EP 0 432 149 B1**
(45) Date de publication et mention de la délivrance du brevet: **30.03.1994**
(21) Numéro de dépôt: 91400244.9
(22) Date de dépôt: 25.10.1990
(51) Int. Cl.: A47L 9/02

(54) **Boîtier à raccord tournant pour suceur d'aspirateur**
Gehäuse mit Drehgelenk für Staubsaugermundstück
Housing with swirel connection for vacuum cleaner nozzle

(30) Priorité: 31.10.1989 FR 8914305
(43) Date de publication de la demande: 12.06.1991
(62) Demande divisionnaire de: 90403008.7
(73) Titulaire: ETABLISSEMENTS GEORGES OLIVIER Société Anonyme dite:, 75442 Paris Cédex 09 (FR)
(72) Inventeur: Varin, Michel, F-60800 Crepy-en-Valois (FR)
(74) Mandataire: Caunet, Jean

(56) Documents cités:
- EP-A- 0 248 695
- DE-A- 3 708 503
- FR-A- 2 535 963
- US-A- 2 496 813
- US-A- 2 842 794
- US-A- 3 117 338

## Description

La présente invention concerne des perfectionnements apportés aux boîtiers à raccord tournant pour suceur d'aspirateur.

Un boîtier à raccord tournant pour suceur d'aspirateur comporte généralement un dessus et une paroi latérale dont la partie postérieure fait corps avec un manchon. Ce manchon débouchant à l'extérieur est destiné à recevoir une tubulure d'un raccord branché rigidement ou de façon articulée sur un manche tubulaire d'aspirateur. La tubulure du raccord est montée tournante autour d'un axe antéro-postérieur et immobilisée en translation dans le manchon.

Le dessus du boîtier fait corps avec un conduit interne sensiblement vertical, faisant communiquer la tubulure de raccordement précitée avec une fenêtre d'une semelle de glissement rapportée et fixée sous le boîtier, fenêtre qui débouche dans un canal longitudinal aspirant de la semelle.

Le moulage laisse apparaître des marques dues aux retassures, marques qui compromettent l'esthétique.

En outre, le montage tournant de la tubulure n'est pas fiable et se coince à l'usage par usure et encrassement.

D'autres problèmes se posent, celui de l'amélioration de l'écoulement du flux gazeux et celui de l'étanchéité du montage à l'air et à l'eau.

En effet, lorsque le suceur est utilisé sur des sols mouillés, il "bave" au niveau du joint tournant de la tubulure ce qui, d'une part, est salissant, d'autre part, compromet l'efficacité de l'aspiration, enfin, nuit à l'image de qualité auprès de la clientèle, sachant que cette amélioration ne doit pas s'accompagner d'une difficulté de moulage.

La présente invention a pour but de remédier à ces inconvénients :
- en apportant les moyens nécessaires à assurer un meilleur écoulement du flux gazeux et à réduire les risques de dépôt des particules (poussières, fibres, cheveux...) dans le suceur et de fuite à l'extérieur, en même temps que ces moyens permettent de faciliter le moulage, d'accroître la cadence d'injection et donc de diminuer le prix de revient, d'éliminer les défauts apparents : retassures, point d'injection...

Dans ce but, la paroi postérieure du boîtier fait corps avec un manchon dans lequel est montée tournante et immobilisée en translation une tubulure de raccordement à un aspirateur, ce boîtier comportant un conduit interne sensiblement vertical qui débouche en haut dans le manchon et en bas dans une fenêtre d'une semelle normalement fixée sous ledit boîtier,
et, conformément à l'invention, le conduit se prolonge par coude supérieur incurvé dans la direction tranversale pour se raccorder de moulage au manchon et dans la direction antéro-postérieure vers le bas pour se raccorder à la partie supérieure dudit conduit, le coude faisant saillie dans une cuvette ménagée en creux dans le dessus du boîtier pour le passage de la partie d'un moule qui définit la forme extérieure dudit coude, lequel diminue les pertes de charge et améliore ainsi l'écoulement du flux gazeux,

Suivant une forme de réalisation particulièrement avantageuse, les parois postérieure et antérieure du conduit ainsi que les parois latérales de celui-ci sont sensiblement verticales sous le fond de la cuvette, tandis que dans la cuvette au-dessus de son fond, le conduit se raccorde au coude par sa paroi antérieure sensiblement verticale et par ses parois latérales convergentes, la paroi postérieure faisant corps avec le manchon.

La cuvette est obturée par un couvercle clipsable prolongeant sensiblement le dessus du boîtier. D'autres modes d'exécution sont l'objet des revendications dépendantes.

Divers autres caractéristiques et avantages de l'invention ressortent d'ailleurs de la description détaillée qui suit.

Une forme de réalisation de l'objet est représentée, à titre d'exemple non limitatif, sur le dessin annexé.

Sur ce dessin :
- la figure 1 est une coupe antéro-postérieure verticale d'un suceur conforme à l'invention, prise suivant la ligne I-I de la figure 2,
- la figure 2 est une coupe transversale prise suivant la ligne II-II de la figure 1,

Comme le montre le dessin, le suceur comporte un boîtier 1 en matière plastique moulée. Le boîtier présente un dessus 2 faisant corps :
- avec une paroi périphérique 3 dont la partie postérieure 4 présente en saillie interne et externe un manchon tubulaire 5,
- et avec un conduit vertical 6 qui débouche en haut dans le manchon 5 et en bas dans une fenêtre 7 d'un canal longitudinal d'aspiration 8 ménagé dans une semelle 9 fixée sur des chandelles 10 de ce boîtier.

Une tubulure d'aspiration 11 est susceptible d'être raccordée par son extrémité coudée 12 à un manche d'aspirateur. Son extrémité libre 13 forme un embout tubulaire qui fait saillie sur un épaulement 14. L'embout 13 comporte des portées cylindriques 15 à 17 destinées à être emboîtées dans le manchon 5. Entre les portées 15 et 16 sont prévues des lèvres annulaires d'étanchéité 18 et une gorge d'immobilisation axiale 19 sépare les portées 16 et 17.

Le conduit 6 présente à sa base une section rectangulaire raccordée au manchon 5 par une paroi postérieure verticale 20, par une paroi antérieure verticale 21 prolongée par un coude supérieur 22 (figure 1) et par des parois latérales verticales 23 prolongées par des parois convergentes 24 raccordées au coude 22 (figure 2).

Le conduit 6 ainsi conformé relie la fenêtre 7 au manchon 5 avec une variation progressive de la section et une déviation guidée en courbe de la direction de l'écoulement. Ce conduit 6 fait corps avec le dessus 2 du boîtier par l'intermédiaire d'une cuvette parallélépipédique 25. Le fond 26 de la cuvette est solidaire du conduit 6, tandis que la paroi périphérique 27 de cette cuvette qui est écartée de ce conduit 6 est solidaire du dessus 2 du boîtier ainsi que de la moitié supérieure du manchon 5.

La paroi périphérique 27 délimite dans le dessus 2 une ouverture 28 à travers laquelle peut passer une partie du moule, définissant la forme de la portion extérieure haute du manchon 5 et du conduit 6 ainsi que la forme intérieure de la cuvette 25. Il est prévu de fermer l'ouverture 28 au moyen d'un couvercle 29 se positionnant dans un embrèvement du dessus 2 et se fixant, de façon démontable, au moyen de languettes flexibles à dents 30 clipsées dans des lumières 31 de la cuvette 25.

Le couvercle 29 fait corps avec une patte 32 délimitant un évidement semi-circulaire 33 dont le diamètre est sensiblement égal au diamètre du fond de la gorge 19 de l'embout 13 de la tubulure 11. Par ailleurs, une encoche 34 est ménagée dans le manchon 5 et délimitée par un bord postérieur pentu 36 qui diverge vers le haut.

Lorsque l'embout 13 de la tubulure tournante 11 est emboîté dans le manchon 5 du boîtier et que son épaulement 14 bute contre l'extrémité extérieure libre de ce manchon 5, la patte 32 du couvercle 29 posé, pénètre dans la gorge 19 de l'embout 13 et immobilise, par butée contre le chant postérieur 37 de ladite gorge, en translation ledit embout sans s'opposer à sa rotation. Pour bien verrouiller cette immobilisation, la patte 32 fait corps avec des rampes inclinées 38 coopérant avec les bords postérieurs pentus 36 des encoches 34 du manchon 5. Avantageusement, les bords antérieurs 35 des encoches peuvent être alignés avec le chant antérieur 37 de la gorge 19 de l'embout 13 lorsque celui-ci est en place pour que la patte 32 et ses rampes 38 se coincent parfaitement dans lesdites encoches.

Bien entendu, pour assurer le montage tournant de la tubulure, il n'est nullement nécessaire de prévoir la cuvette 25 et un couvercle 29 aussi grand. En effet, la patte amovible 32 suffit. Mais dans ce cas, le haut du conduit 6 ne peut pas être coudé et s'étend jusqu'au-dessus 2 du boîtier.

## Revendications

1. Boîtier à raccord tournant pour suceur d'aspirateur dont la paroi postérieure (4) fait corps avec un manchon (5) dans lequel est montée tournante et immobilisée en translation une tubulure (11) de raccordement à un aspirateur, ce boîtier comportant un conduit interne (6) sensiblement vertical qui débouche en haut dans le manchon (5) et en bas dans une fenêtre (7) d'une semelle (9) normalement fixée sous ledit boîtier,
caractérisé en ce que le conduit (6) se prolonge par un coude supérieur (22) incurvé dans la direction transversale pour se raccorder de moulage au manchon (5) et dans la direction antéropostérieure vers le bas, pour se raccorder à la partie supérieure dudit conduit, le coude faisant saillie dans une cuvette (25) ménagée en creux dans le dessus (2) du boîtier pour le passage de la partie d'un moule qui définit la forme extérieure dudit coude, lequel diminue les pertes de charge et améliore ainsi l'écoulement du flux gazeux.

2. Boîtier selon la revendication 1, caractérisé en ce que les parois postérieure (20) et antérieure (21) du conduit (6) ainsi que les parois latérales (23) de celui-ci sont sensiblement verticales sous le fond (26) de la cuvette (25), tandis que dans la cuvette (25) du dessus de son fond (26), le conduit (6) se raccorde au coude (22) par sa paroi antérieure (21) sensiblement verticale et par ses parois latérales (23) convergentes, la paroi postérieure (20) faisant corps avec le manchon (5).

3. Boîtier selon la revendication 1 ou 2, caractérisé en ce que le manchon (5) délimite une encoche (34) pour le passage d'une patte amovible (32) susceptible de coopérer par son bord semi-circulaire (33) avec une gorge (19) de la tubulure (11) pour immobiliser celle-ci en translation en la laissant libre de tourner, cette patte étant rapportée dans la cuvette (25) précitée.

4. Boîtier selon la revendication 1 ou 2, caractérisé en ce que la cuvette (25) est obturée par un couvercle clipsable (29) prolongeant sensiblement le dessus (2) du boîtier.

5. Boîtier selon les revendications 3 et 4, caractérisé en ce que la patte (32) est venue de moulage avec le couvercle (29).

## Patentansprüche

1. Gehäuse mit Drehgelenk für ein Staubsaugermundstück, dessen Hinterwand (4) eine Einheit bildet mit einer Hülse (5), in der drehbar und unbeweglich, hinsichtlich Translation, ein Stutzen (11) zur Verbindung mit einem Staubsauger angebracht ist, wobei dieses Gehäuse eine etwa vertikal verlaufende, innere Leitung (6) aufweist, die oben in der Hülse (5) und unten in einem Fenster (7) eines normalerweise an dem Gehäuse befestigten Fußes (9) mündet,
dadurch gekennzeichnet, daß
die Leitung (6) durch ein oberes, bogenförmiges Kniestück (22) verlängert ist, welches in Querrichtung durch Abformung mit der Hülse (5) und in Richtung von vorn nach hinten und nach unten hin mit dem oberen Teil der Leitung verbunden ist, wobei das Kniestück in eine Wanne (25) vorkragt, die im Oberteil (2) des Gehäuses hohl ausgespart ist und zum Durchtritt des Teils einer die äußere Gestalt des Kniestücks bestimmenden Form dient, wodurch die Verluste der Füllung verringert und so der Abfluß des gasförmigen Stromes verbessert werden.

2. Gehäuse nach Anspruch 1, dadurch gekennzeichnet, daß die Hinterwand (20) und die Vorderwand (21) der Leitung (6) sowie die Seitenwände (23) von dieser unter dem Boden (26) der Wanne (25) etwa vertikal sind, während in der Wanne (25) oberhalb ihres Bodens (26) die Leitung (6) sich mit dem Kniestück (22) durch deren etwa vertikale Vorderwand (21) und durch ihre konvergierenden Seitenwände (23) verbindet, wobei die Hinterwand (20) mit der Hülse (5) eine Einheit bildet.

3. Gehäuse nach Anspruch 1 oder 2, dadurch gekennzeichnet, daß die Hülse (5) eine Vertiefung (34) zum Durchtritt einer lösbaren Klemme (32) begrenzt, die durch ihren halbkreisförmigen Rand (33) mit einer Auskehlung (19) des Stutzens (11) zusammenwirken kann, um diesen hinsichtlich Translation unbeweglich zu machen, wobei man ihn frei drehen läßt, wobei die Klemme in der oben genannten Wanne (25) angesetzt ist.

4. Gehäuse nach Anspruch 1 oder 2, dadurch gekennzeichnet, daß die Wanne (25) durch einen sich leicht in das Oberteil (2) des Gehäuses erstreckenden, einrastbaren Deckel (29) verschlossen ist.

5. Gehäuse nach den Ansprüchen 3 und 4, dadurch gekennzeichnet, daß die Klemme (32) aus der Formung mit dem Deckel (29) stammt.

## Claims

1. Housing with swivel connection for vacuum cleaner nozzle, the rear wall (4) of which forms an integral part of a sleeve (5) in which a tube (11) for connection to a vacuum cleaner is rotatably mounted and fixed in translation, this housing comprising a substantially vertical inner conduit (6) which opens at the top into the sleeve (5) and at the bottom into a window (7) in a sole plate (9) normally fixed under the said housing, characterised in that the conduit (6) is extended by an upper elbow (22) curved in the transverse direction in order to be connected by molding to the sleeve (5) and in the antero-posterior direction towards the bottom in order to be connected to the upper part of the said conduit, the elbow projecting into a recessed dish (25) formed in the top (2) of the housing for the passage of the part of a mould which defines the outer shape of the said elbow, this reducing pressure losses and thereby improving the flow of the gaseous flux.

2. Housing according to claim 1, characterised in that the rear (20) and front (21) walls of the conduit (6) and the lateral walls (23) of the latter are substantially vertical under the bottom (26) of the dish (25), while in the dish (25) above its bottom (26), the conduit (6) is connected to the elbow (22) via its substantially vertical front wall (21) and via its convergent lateral walls (23), the rear wall (20) forming an integral part of the sleeve (5).

3. Housing according to claim 1 or claim 2, characterised in that the sleeve (5) defines a notch (34) for the passage of a movable lug (32) capable of cooperating via its semi-circular edge (33) with a groove (19) in the tube (11) in order to fix the latter in translation, leaving it free to rotate, this lug being inserted into the aforesaid dish (25).

4. Housing according to claim 1 or claim 2, characterised in that the dish (25) is closed by a clip cover (29) substantially extending the top (2) of the housing.

5. Housing according to claims 3 and 4, characterised in that the lug (32) is moulded in one piece with the cover (29).
